# EUROPÄISCHE PATENTSCHRIFT

(11) **EP 0 894 033 B1**
(45) Veröffentlichungstag und Bekanntmachung des Hinweises auf die Patenterteilung: **01.03.2000**
(21) Anmeldenummer: 97902266.2
(22) Anmeldetag: 30.01.1997
(51) Int. Cl.: B22D 1/00, C22B 9/05, C21C 7/072

(54) **GASSPÜLBODEN FÜR METALLURGISCHE GEFÄSSE**
GAS-FLUSHING BOTTOM FOR METALLURGICAL VESSELS
FOND D'INSUFFLATION DE GAZ POUR CUVES METALLURGIQUES

(30) Priorität: 07.02.1996 DE 19604413
(43) Veröffentlichungstag der Anmeldung: 03.02.1999
(73) Patentinhaber: Veitsch-Radex GmbH, 1040 Wien (AT)
(72) Erfinder: SLAMENIK, Manfred, A-8793 Trofaiach (AT); REITERER, Franz, A-8700 Leoben (AT); HAMMERER, Walter, A-8700 Leoben (AT); DOTT, Karl-Heinz, D-65232 Taunusstein (DE); DÖSINGER, Klaus, A-8700 Leoben (AT); HEILIGENBRUNNER, Michael, A-1170 Wien (AT)
(74) Vertreter: Becker, Thomas, Dr., Dipl.-Ing.
(86) Internationale Anmeldenummer: EP9700406
(87) Internationale Veröffentlichungsnummer: WO9728915

(56) Entgegenhaltungen:
- EP-A- 0 053 554
- EP-A- 0 347 351
- WO-A-92/10593
- DE-A- 3 145 538
- DE-A- 4 312 988
- US-A- 5 225 143

## Beschreibung

Die Erfindung betrifft einen Gasspülboden für metallurgische Gefäße, insbesondere für die Stahlherstellung.

Im Bereich der Metallurgie gibt es zahlreiche Systeme, Gase (gegebenenfalls in Kombination mit pulverförmigen Feststoffen) in Metallschmelzen einzubringen.

Bekannt sind sogenannte Gasspülsteine in Form diskreter Gasspülelemente. Diese werden in die Wand oder den Boden eines metallurgischen Gefäßes (Pfanne, tundish, Konverter, Evakuierungsgefäß etc.) eingebaut. Es gibt verschiedenste Bauformen: mit gerichteter oder ungerichteter Porosität ( zum Beispiel EP 0 521 371 B1), sogenannte Schlitz- und Fugenspüler, sogenannte Labyrinthspüler (zum Beispiel DE 37 27 938 C1) etc.

Weiter gehören Gasspüleinrichtungen zum Stand der Technik, die integraler Bestandteil eines Bodens oder einer Wand eines metallurgischen Gefäßes sind.

Gemäß der AT 398 632 B werden im Bereich der Gasaustrittsöffnung einer bodenseitigen Gasverteilkammer stabförmige Körper in die feuerfeste Herdbaumasse eingebettet, die aus porösem Material oder aus einem Material bestehen, dessen Wärmeausdehnungsverhalten unterschiedlich zur Herdbaumasse ist, so daß im Betrieb (bei entsprechender Erwärmung) "Dehnungsrisse" beziehungsweise "Schlitze" entstehen, entlang der das Gas strömen kann. Nachteilig ist eine nur schwer steuerbare Gasflußmenge.

Eine Art Gasspülboden beschreibt auch die DE 37 42 861 C1, gemäß der Gas durch eine poröse Feuerfestauskleidung geführt wird. Auch hier ist die Steuerung des Gasdurchflusses entlang des Bodens mit ungerichteter Porosität allenfalls empirisch möglich.

Die Erfindung entwickelt den Grundgedanken des vorstehend genannten Standes der Technik (Ausbildung einer Gasspüleinrichtung als integraler Bestandteil einer feuerfesten Auskleidung eines metallurgischen Gefäßes) weiter und bietet einen Gasspülboden für metallurgische Gefäße mit gerichteter Porosität an, der innerhalb eines Teils oder der gesamten Feuerfest-Auskleidung des Gefäßes ausgebildet wird. Die gerichtete Porosität (in Form von Kanälen, Schlitzen oder dergleichen) soll vorzugsweise in-situ in der Feuerfest-Auskleidung ausgebildet werden und gleichzeitig in strömungstechnischer Verbindung zu einer Gaszuführleitung stehen, um so gezielt und reproduzierbar eine steuerbare Gasmenge über eine gezielt einstellbare Fläche mit einem exakt vorbestimmbaren Druck in eine Metallschmelze einbringen zu können.

Damit lassen sich folgende Abwandlungen und neuen Möglichkeiten gegenüber dem eingangs genannten Stand der Technik schaffen:
- Der Boden oder die Wand des metallurgischen Gefäßes können in-situ (extern oder vor Ort) mit einer Gasspüleinrichtung ausgebildet werden.
- Art und Größe der Gasspüleinrichtung können nahezu beliebig variiert werden.
- Die Fläche, über die Gas in die Metallschmelze eingedüst wird, läßt sich ebenso einstellen wie die Menge des Gases.
- Die feuerfeste Auskleidung läßt sich inclusive der Gasspüleinrichtung ganz oder teilweise als Fertigbauteil(e) vorkonfektionieren.
- Die Art der gerichteten Porosität (Schlitze, Zylinder etc.) ist beliebig einstellbar.
- Bei Verschleiß ist eine partielle Reparatur möglich.
- Eine Gasverteilkammer kann als Bestandteil der Feuerfest-Auskleidung oder außerhalb (zum Beispiel als Bestandteil des metallischen Mantels eines metallurgischen Gefäßes) ausgebildet werden.
- Durch eine spezielle Geometrie der im Feuerfest-Material ausgeformten Spülbereiche kann ein konstanter Spülquerschnitt auch bei fortgeschrittener Erosion des Feuerfestmaterials erreicht werden.

In ihrer allgemeinsten Ausführungsform betrifft die Erfindung einen Gasspülboden für metallurgische Gefäße mit einem monolithischen feuerfesten keramischen Futter, in dem durch chemische oder physikalische Vorgänge Kanäle ausgebildet sind, die an ihrem, einer benachbarten Gefäßwand zugeordneten Ende zur unmittelbaren oder mittelbaren strömungstechnischen Verbindung mit einer Gaszuführleitung ausgebildet sind und an ihrem anderen Ende in der korrespondierenden Deckschicht des feuerfesten keramischen Futters auslaufen.

Dabei ist der Begiff Kanal in seiner allgemeinsten Bedeutung zu verstehen, der hinsichtlich seiner Geometrie keinen Beschränkungen unterliegt, also unter anderem rohrartige, schlitzartige, ringkanalartige, netzartige oder stufenartig ausgebildete Kanäle umfaßt.

Die Kanäle können durch chemische oder physikalische Vorgänge gebildet werden. Hierzu gehören vor allem: das Ausschmelzen oder Ausbrennen von entsprechenden Einlagen (mit einer dem Kanalverlauf entsprechenden Form) aus entsprechenden Materialien, aber beispielsweise auch die Bildung der Kanäle durch Lasertechnik (Laserschneiden).

Die Einlagen können entsprechend aus faserartigen, rohrartigen, plattenartigen, netzartigen oder stufenartigen Elementen bestehen, die in eine feuerfeste keramische Masse während oder nach deren Herstellung eingemischt oder eingelegt werden.

Die Verteilung der Einlagen kann regelmäßig oder unregelmäßig innerhalb der keramischen Masse erfolgen. Es können - über den Querschnitt eines kompletten Bodens eines metallurgischen Gefäßes betrachtet - auch Zonen mit unterschiedlicher Ausbildung oder Verteilung der Gaskanäle erstellt werden. So kann beispielsweise mittig eine größere Anzahl an Spülkanälen vorgesehen werden als im Randbereich des Bodens.

Das keramische Futter kann aus Standard-Sorten bestehen und gasdicht sein, da die Gasdurchlässigkeit über die Kanäle innerhalb des Futters erreicht wird. Dies fördert eine gute Haltbarkeit des Bodens.

Die strömungstechnische Verbindung der Gaszuführleitung mit den Kanälen kann auf verschiedene Weise erfolgen:

Die Gaszuführleitung kann direkt (unmittelbar) an das einlaßseitige Ende der Kanäle angekoppelt werden. Eine solche Form kommt zum Beispiel dann zur Anwendung, wenn die Kanäle von einem gemeinsamen Anschlußbereich aus verlaufen. Eine solche Verbindung ist in Figur la schematisch im Schnitt dargestellt.

Die Gaszuführleitung kann als gasdichte Zuleitung bis zur Oberkante eines etwaigen Dauerfutters des metallurgischen Gefäßes geführt werden. Sie kann aber beispielsweise auch unmittelbar am Metallmantel des Gefäßes oder ein am Boden angeordnetes Kupplungsteil angeschlossen, zum Beispiel aufgeschraubt werden. Die Weiterleitung des Gases erfolgt dann zum Beispiel durch entsprechende Leitungen im Dauerfutter zu den Kanälen des monolithischen Bodenfutters.
Diese und weitere Anschlußmöglichkeiten zeigen die Figuren 1b bis le.

Zwischen dem gasauslaßseitigen Ende der Gaszuführleitung und korrespondierenden gaseinlaßseitigen Enden der Kanäle kann ein Gasverteilungsorgan angeordnet werden, wie schematisch im Schnitt in Figuren lc bis le dargestellt.

Auch dieses Verteilungsorgan kann - wie die Kanäle - zum Beispiel durch chemische und/oder thermische Reaktion (Zersetzen/Aufschmelzen) einer entsprechenden Einlage gebildet werden (Fig. 1c). Es kann aber auch aus einem beständigen Werkstoff, beispielsweise Metall bestehen (Fig. 1d).

Besteht die Einlage zum Beispiel aus Papier, Pappe, Kunststoff oder dergleichen so kann man nach Ausbrand der Einlage (wobei der Begriff Ausbrand für jede Art der Entfernung der Einlage steht) eine unmittelbare strömungstechnische Verbindung zur Gaszuführung erreichen. Damit entfällt die Notwendigkeit, separate Gasverteilkammern anzuordnen, wenngleich dies möglich ist (Fig. lc bis le). Die Einlage kann auch durchbrochen sein, so daß das feuerfeste Matrixmaterial zunächst hindurchdringt und später (nach Ausbrand der Einlage) eine labyrinthartige Struktur des oder der Spülkanäle entsteht.

Selbstverständlich lassen sich auch Gasspülböden nach Art von "Schlitzspülern" auf die beschriebene Art und Weise ausbilden.

Vor allem bei dieser schlitzartigen Kanalgeometrie erfüllen die Spülschlitze gleichzeitig die Funktion von Dehnfugen innerhalb des monolithischen Feuerfest-Bauteils, und damit eine hilfreiche Zusatzfunktion.

Durch eine gelochte, perforierte, schachbrettartige oder stufenartige Ausbildung der entsprechenden Einlagen (mit entsprechenden Durchbrechungen) -wie in Figur 2 schematisch als Aufsicht dargestellt - läßt sich folgendes erreichen:

Die Einlage wird -senkrecht ausgerichtet- mit feuerfester Masse umgossen, und zwar über die gesamte Höhe. Die schraffiert dargestellten Abschnitte G1, G2, ... Gn bestehen aus einem ausbrennbaren Kunststoff, die dazwischenliegenden Abschnitte sind Ausnehmungen der Einlage, die entsprechend mit feuerfester Masse ausgefüllt sind. Die bodenseitigen Felder G1 sind auf ein schienenartiges Ende S einer Gaszuführleitung L aufgesteckt, die nach Ausbrand der schraffierten Felder G1, G2... Gn eine durchgehende Gasströmung vom Ende der Gaszuführleitung über die Abschnitte G1, G2, ... Gn in die Metallschmelze schafft, wobei das Gas beispielsweise die Felder G1.2, G2.3, G3.2 und Gn.3 nacheinander durchströmt. Verbindungsabschnitte V schaffen nach Entfernen der Einlage eine strömungstechnische Verbindung zwischen benachbarten Abschnitten (zum Beispiel G1.2-G2.3; G2.3-G3.2 etc.) Die Querschnittsfläche am gasauslaßseitigen Ende ist durch die Abschnitte Gn.1 + Gn.2 + Gn.3 bestimmt. Ist der Spülboden bis zur Felderreihe G3 verschlissen, steht unverändert über die Felder G2.1 bis G2.3 eine der Felderreihe Gn entsprechende Querschnittsfläche für den Gasaustritt zur Verfügung.

Es ist offensichtlich, daß dasgleiche Ergebnis auch mit abgewandelten geometrischen Formen der Einlage(n) erreicht werden kann, beispielsweise einem treppenartigen Verlauf der Felder/Ausnehmungen.

Der Verbindungsbereich von Gaszuführleitung und Kanälen kann am oder im feuerfesten Futter erfolgen. Er kann auch am metallischen Außenmantel des metallurgischen Gefäßes ausgebildet werden, wie schematisch in Figuren lc,d dargestellt.

Der Anschluß der Kanäle an die Gaszuführleitung kann durch Mittel (Adapter) zur Befestigung der Einlage(n) an der Gaszuführleitung unterstützt werden. Die Figuren 3 und 4 zeigen hierzu Beispiele.

Außer der Gaszuführleitung (gegebenenfalls einschließlich des vorgenannten Adapters) und der gegebenenfalls daran anschließbaren Einlage(n) sind keine weiteren Teile für die Ausbildung der Spülgasleitung beziehungsweise Spülgaskanäle notwendig. Die Herstellung wird so vereinfacht. Dies gilt insbesondere für Gasspüleinrichtungen, bei denen das feuerfeste keramische Matrixmaterial auf beziehungsweise um die vorgenannten Teile gegossen wird. Dazu werden die Gaszuführleitung (gegebenenfalls der Adapter) und die Einlage(n) positioniert und anschließend mit Masse umgossen. Alternativ werden die Einlagen mit (in) der Masse vermischt (verteilt) und zu einem Boden oder einer Wand (gegebenenfalls einem Boden- oder Wandsegment) konfektioniert sowie anschließend in den Metallmantel des metallurgischen Gefäßes eingesetzt und die Einlagen (beziehungsweise bereits ausgebildeten Kanäle) an die Gaszuführung angeschlossen.

Der genannte Adapter kann integraler Bestandteil des gasauslaßseitigen Endes der Gaszuführleitung sein. Er kann beispielsweise aus einem Außengewinde oder einem Bajonettverschluß bestehen, wobei der Körper entsprechend auf dieses Ende (den Adapter) aufgeschraubt oder aufgeschoben wird.

Der Adapter kann auch ein eigenständiges Bauteil sein, welches auf das gasauslaßseitige Ende der Gaszuführleitung selbst aufgeschraubt (aufgeklemmt) oder mit diesem verschweißt wird. In diesem Fall besitzt der Adapter wiederum Verankerungsmittel der vorstehend genannten Art für den Körper.

Insbesondere bei der Ausbildung als eigenständiges Bauteil kann. der Adapter einen gegenüber des Gaszuführleitung vergrößerten Strömungsquerschnitt (für das Behandlungsgas) aufweisen. Ebenso ist es möglich, den Adapter mit mehreren Gasauslaßöffnungen auszubilden. Entsprechend wird der Körper dann mit einer Anzahl von Stegen ausgebildet sein, die in der Montageposition jeweils einer Gasauslaßöffnung zugeordnet sind. Nach dem Ausbrand werden so eine Vielzahl von einzelnen Gaskanälen, unmittelbar ausgehend vom Adapter, bereitgestellt.

Die Form der Körper (der Einlagen) ist - wie ausgeführt - nahezu beliebig. Die Körper können eine Plattenform, eine Flächenform, eine Netzform, eine Zylinderform, eine Quaderform, eine Kegelform oder ähnliche dreidimensionale Geometrien aufweisen. Die Körperabschnitte können untereinander verbunden sein, um die Konfektionierung zu erleichtern. Vor allem wird der Körper an seiner Verbindungsstelle mit dem Adapter bevorzugt einteilig sein, um eine einfache Montage zu ermöglichen. Die Beschreibung der Figuren 3 und 4 gibt weitere Hinweise hierzu.

Ausgehend von einem solchen Bodenteil können mehrere, beispielsweise radial angeordnete Stege verlaufen, die sich beabstandet zueinander oder vernetzt durch die feuerfeste Ummantelung erstrecken.

In jedem Fall bleibt jedoch die Verbindung eines Endes des Körpers mit dem Adapter (der Gaszuführleitung) erhalten, um zum Beispiel nach dem Ausbrand eine unmittelbare strömungstechnische Verbindung von der Gaszuführleitung in die dann freigelegten Spülkanäle zu schaffen.

Um die Herstellung zu vereinfachen und die Gaszuführung in die Schmelze sicherzustellen kann die Einlage (der Körper) mit ihrem freien Endabschnitt die (dichte) feuerfeste Ummantelung überragen. Bei einem Spülboden steht der Körper dann (vor dem Ausbrand, oder vor dem Herausziehen) in das Innere des metallurgischen Gefäßes vor. Ein ausbrennbarer Körper wird beim Aufheizen der feuerfesten Auskleidung beziehungsweise beim Einfüllen der Metallschmelze funktionsgemäß zerstört. Eine Überdeckung der Einrichtung (des Körpers, oder gegebenenfalls auch des gesamten Spülbodens) mit poröser feuerfester Masse ist möglich.

Bei der Gestaltung als Bestandteil eines feuerfesten Bodens (wobei der Begriff Boden erfindungsgemäß auch Wände sowie Teile oder Kombinationen von Böden und Wänden einschließt) läßt sich die beschriebene Gasspüleinrichtung nach Verschleiß des Feuerfestmaterials ersetzen beziehungsweise reparieren. Zum Beispiel wird die feuerfeste Masse bis zum Adapter ausgebrochen und anschließend ein neuer Körper aufgesetzt und mit Feuerfestmaterial umgossen und/oder umhüllt. Gasspülleitung und Adapter sind somit wiederverwendbar, lediglich die Einlage und das verschlissene Feuerfestmaterial werden ersetzt.

Die Gestaltung ermöglicht - wie ausgeführt - die Herstellung eines Gasspülbodens als Fertigbauteil. Im Stahlwerk kann der verschlissene Boden (inclusive Spüleinrichtung) komplett gegen einen neuen Boden (inclusive Spüleinrichtung) ausgetauscht werden. Randseitige Formschlußelemente erleichtern die Verbindung zu benachbarten Bauteilen. Kupplungsteile an der dem Gefäßboden zugewandten Seite des Fertigbauteils erleichtern die Justierung des Bodens beim Einbau. Der Fertigteilgedanke läßt sich bis zu kompletten Feuerfestauskleidungen (Wand und Boden) für metallurgische Schmelzgefäße erweitern.

Die Einlagen können mit sehr geringer Querschnittsfläche ausgebildet werden, um die Gefahr einer Metallschmelzeinfiltration zu minimieren. Die Kanalbreite/der Kanaldurchmesser sollte (im Kaltzustand des Spülbodens) maximal 0,5 mm betragen.

Durch die mögliche großflächige Verteilung der Gasspülkanäle (bis über die gesamte Grundfläche eines Bodens) wird ein sehr günstiges Verschleißverhalten eines solchen Spülbodens und ein positiver metallurgischer Effekt erreicht.

Weitere Merkmale der Erfindung ergeben sich aus den Merkmalen der Unteransprüche sowie den sonstigen Anmeldungsunterlagen.

Die vorstehend erwähnten Figuren, die Ausführungsbeispiele der Erfindung zeigen, werden nachstehend ergänzend beschrieben.

Fig.1a zeigt eine Gaszuführleitung 22 in deren freies Ende ein korrespondierendes Ende eines Körpers 28 aus Kunststoff eingesteckt ist, der sich ähnlich wie ein Kerzenleuchter zum gegenüberlegenden Ende hin in Form zahlreiches dünner Arme 32 verzweigt. Nach Umgießen des Körpers 28 (mit Ausnahme der freien Enden der Arme 32, aber einschließlich des Endbereiches 22e der Gaszuführleitung 22) mit einer feuerfesten Masse 20 und Ausbrand des Körpers 28 entsteht in der feuerfesten Auskleidung ein entsprechendes Kanalnetz, entlang dem das Gas von der Zuführleitung 22 in eine Metallschmelze eingedüst wird.

Bei Fig. 1b verläuft die Gaszuführleitung 22 durch den metallischen Mantel 12 einer Pfanne sowie durch ein Dauerfutter 14 aus feuerfesten keramischen Steinen. Fadenartige Stege 32 aus Kunststoff sind im monolithischen Pfannenboden 20 so angeordnet, daß sie jeweils mit einem Ende in das offene Ende der Leitung 22 ragen und mit ihrem anderen Ende bis in die Oberseite 20o des Futters 20 laufen. Nach Ausbrand entsteht ein dem Stegverlauf entsprechendes Kanalnetz im feuerfesten Futter 20, welches unmittelbar an die Leitung 22 anschließt.

Beim Beispiel nach Fig. 1c ist das freie Ende der Gaszuführleitung 22 in einer Bohrung 40 des Metallmantels 12 eingeschraubt. Der Boden 20 ist hier rein monolithisch (ohne wandseitiges Dauerfutter) durch Übergießen eines ausbrennbaren Körpers 28 mit feuerfester Masse gebildet. Der Körper 28 besteht aus einem plattenartigen Basisteil 28b und krakenartig davon seitlich und nach oben abstehenden dünnen Armen 32, die nach Ausbrand eine Gasverteilkammer im Bereich des Basisteils 28b und Spülkanäle im Bereich der Arme 32 bilden. Der Gasfluß erfolgt entsprechend von der Leitung 22 über die Gasverteilkammer und die Kanäle in die Schmelze.

Beim Beispiel nach Fig. ld ist eine metallische Gasverteilkammer 42 außenseitig auf den Metallmantel 12 aufgesetzt, der in diesem Bereich Durchbrechungen 40 aufweist, an die sich Kanäle anschließen, die nach Ausbrand entsprechender Papierstege 32 im Feuerfestmaterial des Bodens 20 entstanden sind.

Bei der Ausführungsform nach Figur le ragt ein metallischer rohrförmiger Kupplungsteil 50 in das monolithische Futter 20 und ein kleines Stück in einen Kunststoffkörper 28b hinein. Der Körper 28b liegt mittig im Futter 20. Fadenförmige Arme 32 aus Kunststoff (einteilig mit dem Körper 28b) erstrecken sich vom Körper 28b bis zur Oberseite 20o des Futters (Bodens) 20. Der Kupplungsteil 50 erfüllt zwei Funktionen: er dient als Justierhilfe beim Einsetzen des Bodens in ein Schmelzgefäß, zum Beispiel eine Pfanne oder einen Verteiler, wenn er durch eine korrespondierende Öffnung 40 im Metallmantel des Gefäßes geführt wird. Er dient auch zum Anschluß der Gaszuführleitung (hier: über einen Bayonettverschluß). Nach Ausbrennen des Körpers 28b (einschließlich der Arme) erfolgt die Gasversorgung über die Leitung 22, den Kupplungsteil 50 sowie die durch den Körper und die Arme freigelegten Bereiche in die Metallschmelze.

Fig. 3 zeigt einen Teilausschnitt einer Stahlgieß-Pfanne 10 mit einem äußeren Metallpanzer 12, einem davor angeordneten feuerfesten Dauerfutter 14 sowie einer inneren feuerfesten monolithischen Auskleidung 16 im Wand- und Bodenbereich 18, 20.

Durch den Stahlpanzer 12 und das Dauerfutter 14 erstreckt sich bodenseitig eine metallische Gaszuführleitung 22 in den Bodenbereich 20, die oberhalb des Dauerfutters 14 mit Hilfe einer Muffe 24 nach außen abgedichtet ist.

Wie Fig. 3 zeigt, verläuft die Gaszuführleitung spiralförmig und an ihre freies Ende 22e schließt sich gasdicht ein metallischer Adapter 26 an, der quasi Bestandteil der Gaszuführleitung 22 ist.

Der Adapter 26 verläuft im wesentlichen senkrecht zum bodenseitigen Dauerfutter 14 und weist eine Zylinderform auf.

Auf das obere freie Ende des Adapters 26 ist ein Körper 28 (Fig. 4) aufgesteckt, der wie folgt aufgebaut ist:

Der Körper 28 besitzt bodenseitig eine axial verlaufende Hülse 30, deren Innenquerschnitt gleich oder geringfügig größer als der Außenquerschnitt des freien Endes des Adapters 26 ist, so daß der Körper 28 über die Hülse 30 unter Formschluß auf den Adapter 26 aufgesetzt werden kann. Die Hülse 30 ist oben geschlossen und von ihrem oberen Endabschnitt verlaufen radial mehrere Stege 32, die in einen ringförmigen Steg 34 übergehen, an den sich nach oben ein hohlzylinderförmiges Teil 36 anschließt.

Der Körper 28 ist als Spritzgußteil hergestellt und damit einteilig.

Wie Figur 3 zeigt, liegt auf dem feuerfesten Dauerfutter 14 eine monolithische feuerfeste Auskleidung 16, die den oberhalb des Dauerfutters 14 verlaufenden Bereich der Gaszuführleitung 22, den Adapter 26 sowie den Körper 28 (mit Ausnahme seines oberen freien Endabschnitts) allseitig umgibt. Die feuerfeste Masse verläuft also sowohl innerhalb des hohlzylindrischen Teils 36 des Körpers 28 als auch im Bereich zwischen den Stegen 32, 34 beziehungsweise um die vorgenannten Bauteile herum. Mit anderen Worten: die Gasspüleinrichtung, bestehend aus Gaszuführleitung 22, Adapter 26 und Körper 28 ist im Umfang der vorstehend beschriebenen Bestandteile allseitig in die feuerfeste monolithische Bodenauskleidung integriert.

Wichtig ist, daß der Körper 28 mit seinem oberen freien Ende 28o entweder in Höhe des oberen Niveaus 20o der Bodenauskleidung 20 endet oder geringfügig über dieses Niveau vorsteht, um nach Ausbrand des Körpers 28 (mit seinen gesamten Bestandteilen) einen kontinuierlichen Gasweg durch die Gaszuführleitung 22, den Adapter 26, die Stege 32,34 und den T eil 36 in eine Metallschmelze 40 zu ermöglichen.

Die Größe des Körpers 28 beziehungsweise die Querschnitte seiner Bestandteile werden in Abhängigkeit von den jeweiligen Anwendungsbedingungen sowie der gewünschten Menge des zugeführten Gases angepaßt.

## Patentansprüche

1. Gasspülboden für metallurgische Gefäße mit einem monolithischen feuerfesten keramischen Futter (20), in dem durch chemische oder physikalische Vorgänge Kanäle ausgebildet sind, die an ihrem, einer benachbarten Gefäßwand (12) zugeordneten Ende zur unmittelbaren oder mittelbaren strömungstechnischen Verbindung mit einer Gaszuführleitung (22) ausgebildet sind und an ihrem anderen Ende in der korrespondierenden Deckschicht (200) des feuerfesten keramischen Futters (20) auslaufen.

2. Gasspülboden nach Anspruch 1, bei dem das feuerfeste keramische Futter (20) außerhalb der Kanäle gasdicht ist.

3. Gasspülboden nach Anspruch 1, bei dem sich die Kanäle über einen räumlich begrenzten Abschnitt des Futters (20) erstrecken.

4. Gasspülboden nach Anspruch 1, bei dem sich die Kanäle über das gesamte Volumen des Futters (20) erstrecken.

5. Gasspülboden nach Anspruch 1, bei dem die Kanäle so ausgebildet sind, daß sie unmittelbar an das gasauslaßseitige Ende der Gaszuführleitung (22) anschließbar sind.

6. Gasspülboden nach Anspruch 1, bei dem zwischen einem gasauslaßseitigen Ende der Gaszuführleitung (22) und korrespondierenden gaseinlaßseitigen Enden der Kanäle ein Gasverteilungsorgan (28b, 42) anordbar ist, welches eine strömungstechnische Verbindung von der Gaszuführleitung (22) zu den Kanälen schafft.

7. Gasspülboden nach Anspruch 6, bei dem das Gasverteilungsorgan (28b) von einem durch chemische oder physikalische Vorgänge gebildeten Hohlraum im Futter (20) gebildet wird.

8. Gasspülboden nach Anspruch 1 oder 7, bei dem die Kanäle, der Hohlraum oder die Kanäle und der Hohlraum durch chemische oder thermische Entfernung entsprechender Einlagen (28) gebildet werden.

9. Gasspülboden nach Anspruch 6, bei dem das Gasverteilungsorgan in Form einer Gasverteilkammer (42) ausgebildet ist.

10. Gasspülboden nach Anspruch 6, bei dem die Kanäle von einem am metallischen Außenmantel (12) des metallurgischen Gefäßes ausgebildeten Gasverteilungsorgan (42) mit Gas beaufschlagbar sind.

11. Gasspülboden nach Anspruch 6, bei dem das Gasverteilungsorgan von einem thermisch beständigen Adapter (26) gebildet wird.

12. Gasspülboden nach Anspruch 11, bei dem der Adapter (26) am gasauslaßseitigen Ende der Gaszuführleitung (22) anschließbar ist und Mittel zur Befestigung mindestens einer Einlage (28) aufweist.

13. Gasspülboden nach Anspruch 11, bei dem der Adapter (26) als integraler Bestandteil des gasauslaßseitigen Endes der Gaszuführleitung (22) ausgebildet ist.

14. Gasspülboden nach Anspruch 11, bei dem der Adapter (26) auf das gasauslaßseitige Ende der Gaszuführleitung (22) aufschraubbar, aufklemmbar oder mit diesem verschweißbar ist.

15. Gasspülboden nach Anspruch 11, bei dem der Adapter (26) einen gegenüber der Gaszuführleitung (22) vergrößerten Strömungsquerschnitt für das Gas aufweist.

16. Gasspülboden nach Anspruch 11, bei dem die mindestens eine Einlage (28) auf den Adapter (26) aufsteckbar, aufschraubbar oder aufklemmbar ausgebildet ist.

17. Gasspülboden nach Anspruch 11, bei dem der Adapter (26) mit mehreren Gasauslaßöffnungen und die mindestens eine Einlage (28) mit einer korrespondierenden Anzahl von Stegen (32, 34) ausgebildet sind, die in der Montageposition jeweils einer Gasauslaßöffnung zugeordnet sind.

18. Gasspülboden nach Anspruch 8, bei dem die Einlage(n) (28) eine Zylinderform aufweist (aufweisen).

19. Gasspülboden nach Anspruch 8, bei dem die Einlage(n) (28) von mehreren Stegen (32) gebildet wird (werden), die sich, ausgehend von einem gemeinsamen Anlenkpunkt am gasauslaßseitigen Ende der Gaszuführleitung (22) oder ausgehend vom Gasverteilungsorgan beabstandet zueinander durch das feuerfeste Futter (20) erstrecken.

20. Gasspülboden nach Anspruch 8, bei dem die Einlage(n) (28) von mehreren Stegen (32) gebildet wird (werden), die sich, ausgehend von einem gemeinsamen Anlenkpunkt am gasauslaßseitigen Ende der Gaszuführleitung (22) oder ausgehend vom Gasverteilungsorgan netzartig durch das feuerfeste Futter (20) erstrecken.

21. Gasspülboden nach Anspruch 8, bei dem die Einlage(n) (28) von einem oder mehreren dünnen flächen- oder plattenartigen Körper(n) gebildet wird (werden).

22. Gasspülboden nach Anspruch 21, bei dem die Körper mehrere, beabstandet zueinander angeordnete Durchbrechungen aufweisen.

23. Gasspülboden nach Anspruch 22, bei dem die Durchbrechungen nach Art eines Schachbrettmusters angeordnet sind.

24. Gasspülboden nach Anspruch 1, bei dem die Gaszuführleitung (22) aus Metall besteht.

25. Gasspülboden nach Anspruch 11, bei dem der Adapter (26) aus Metall besteht.

26. Gasspülboden nach Anspruch 8, bei dem die Einlage(n) (28) aus Papier, Pappe oder Kunststoff besteht (bestehen).

27. Gasspülboden nach Anspruch 8, bei dem die Einlage(n) (28) mit ihrem (ihren) freien Endabschnitt(en) das feuerfeste Futter (20) überragt (überragen).

28. Gasspülboden nach Anspruch 1, konfektioniert als Fertigbauteil.

29. Gasspülboden nach Anspruch 28 mit mindestens einem, in Richtung auf die benachbarte Gefäßwand (12) vorstehenden Kupplungsteil (50).

30. Gasspülboden nach Anspruch 29, bei dem der Kupplungsteil (50) an seinem freien Ende zur Verbindung mit der Gaszuführleitung (22) ausgebildet und als Hohlkörper gestaltet ist, der an seinem gegenüberliegenden Ende unmittelbar oder mittelbar an die Kanäle anschließt.

## Claims

1. Gas purging bottom for metallurgical vessels having a monolithic refractory ceramic lining (20), having channels formed therein by chemical or physical processes, which channels are formed at their end related to an adjacent bottom (12) of the vessel for direct or indirect fluid connection to a gas supply pipe (22) and terminate at their other end within the corresponding outer layer (20o) of the refractory ceramic lining (20).

2. Gas purging bottom according to claim 1, wherein the refractory ceramic lining (20) is gastight outside the channels.

3. Gas purging bottom according to claim 1, wherein the channels extend over a spatially limited portion of the lining (20).

4. Gas purging bottom according to claim 1, wherein the channels extend throughout the volume of the lining (20).

5. Gas purging bottom according to claim 1, wherein the channels are formed to be directly connectable to the gas outlet end of the gas supply pipe (22).

6. Gas purging bottom according to claim 1, wherein a gas distribution member (28b, 42) may be disposed between the gas outlet end of the gas supply pipe (22) and corresponding ends at the gas inlets of the channels, which provides a fluid connection from the gas supply pipe (22) to the channels.

7. Gas purging bottom according to claim 6, wherein the gas distribution member (28b) is constituted by a cavity in the lining (20), formed by chemical or physical processes.

8. Gas purging bottom according to claim 1 or 7, wherein the channels, the cavity or the channels and the cavity are formed by chemically or thermally removing corresponding inserts (28).

9. Gas purging bottom according to claim 6, wherein the gas distribution member is formed as a gas distribution chamber (42).

10. Gas purging bottom according to claim 6, wherein the channels may be supplied with gas by a gas distribution member (42) formed at the metallic outer casing (12) of the metallurgical vessel.

11. Gas purging bottom according to claim 6, wherein the gas distribution member is constituted by a thermally stable adapter (26).

12. Gas purging bottom according to claim 11, wherein the adapter (26) is connectable to the gas outlet end of the gas supply pipe (22) and has means for attaching at least one insert (28).

13. Gas purging bottom according to claim 11, wherein the adapter (26) is formed as an integral component of the gas outlet end of the gas supply pipe (22).

14. Gas purging bottom according to claim 11, wherein the adapter (26) may be screwed, clamped or welded onto the gas outlet end of the gas supply pipe (22).

15. Gas purging bottom according to claim 11, wherein the adapter (26) has an enlarged cross section of flow, compared to the gas supply pipe (22).

16. Gas purging bottom according to claim 11, wherein the at least one insert (28) is formed to be able to be placed, screwed or clamped onto the adapter (26).

17. Gas purging bottom according to claim 11, wherein the adapter (26) is formed having several gas outlet ports, and the at least one insert (28) is formed having a corresponding number of webs (32, 34), each of which, in the mounting position, is associated to a gas outlet port.

18. Gas purging bottom according to claim 8, wherein the insert(s) (28) is (are) formed cylindrically.

19. Gas purging bottom according to claim 8, wherein the insert(s) is (are) constituted by several webs (32) which extend in spaced apart relationship from a common link point at the gas outlet end of the gas supply pipe (22) or from the gas distribution member through the refractory lining (20).

20. Gas purging bottom according to claim 8, wherein the insert(s) (28) is (are) constituted by several webs (32) which extend in a netlike manner from a common link point at the gas outlet end of the gas supply pipe (22) or from the gas distribution member through the refractory lining (20).

21. Gas purging bottom according to claim 8, wherein the insert(s) (28) is (are) constituted by one or more thin planar or sheetlike body (bodies).

22. Gas purging bottom according to claim 21, wherein the bodies have several openings arranged in spaced apart relationship.

23. Gas purging bottom according to claim 22, wherein the openings are arranged like the pattern of a chequerboard.

24. Gas purging bottom according to claim 1, wherein the gas supply pipe (22) is made of metal.

25. Gas purging bottom according to claim 11, wherein the adapter (26) is made of metal.

26. Gas purging bottom according to claim 8, wherein the insert(s) (28) is (are) made of paper, cardboard or synthetic material.

27. Gas purging bottom according to claim 8, wherein the insert(s) (28) with its (their) free end portion(s) project beyond the refractory lining (20).

28. Gas purging bottom according to claim 1, designed as a prefabricated element.

29. Gas purging bottom according to claim 28 having at least one coupling part (50) projecting in the direction to the adjacent bottom (12) of the vessel.

30. Gas purging bottom according to claim 29, wherein the coupling part (50) is formed at its free end for connecting to the gas supply pipe (22) and is designed as a hollow body which, at its opposite end, connects directly or indirectly to the channels.

## Revendications

1. Fond pour injection de gaz destiné à des creusets métallurgiques, comprenant un revêtement intérieur (20) céramique réfractaire monolithique, dans lequel ont été formés, par des processus chimiques ou physiques, des canaux, dont l'une des extrémités, celle associée à une paroi (12) contiguë du creuset, est conçue pour communiquer selon la technique des fluides directement ou indirectement avec une conduite d'admission de gaz (22), et dont l'autre extrémité débouche dans la couche de protection (20c) correspondante du revêtement intérieur (20) céramique réfractaire.

2. Fond pour injection de gaz selon la revendication 1, dans lequel le revêtement intérieur (20) céramique réfractaire est étanche aux gaz en dehors des canaux.

3. Fond pour injection de gaz selon la revendication 1, dans lequel les canaux s'étendent sur une section du revêtement intérieur (20), délimitée dans l'espace.

4. Fond pour injection de gaz selon la revendication 1, dans lequel les canaux s'étendent sur l'ensemble du volume du revêtement intérieur (20).

5. Fond pour injection de gaz selon la revendication 1, dans lequel les canaux sont conçus de telle sorte qu'ils peuvent être raccordés directement à l'extrémité de sortie des gaz de la conduite d'admission des gaz (22).

6. Fond pour injection de gaz selon la revendication 1, dans lequel, entre une extrémité de sortie des gaz de la conduite d'admission des gaz (22) et les extrémités d'entrée des gaz correspondantes des canaux, il est possible de disposer un organe de répartition des gaz (28b, 42), qui établit une liaison selon la technique des fluides de la conduite d'admission des gaz (22) vers les canaux.

7. Fond pour injection de gaz selon la revendication 6, dans lequel l'organe de répartition des gaz (28b) est constitué par une cavité formée dans le revêtement intérieur (20) par des processus chimiques ou physiques.

8. Fond pour injection de gaz selon la revendication 1 ou 7, dans lequel les canaux, la cavité ou les canaux et la cavité sont formés par des processus d'élimination chimiques ou thermiques dans des pièces intercalaires (28) adéquates.

9. Fond pour injection de gaz selon la revendication 6, dans lequel l'organe de répartition des gaz est conçu sous forme de chambre de répartition des gaz (42).

10. Fond pour injection de gaz selon la revendication 6, dans lequel le gaz peut être injecté dans les canaux par l'intermédiaire d'un organe de répartition des gaz (42) réalisé au niveau de la gaine métallique extérieure (12) du creuset métallurgique.

11. Fond pour injection de gaz selon la revendication 6, dans lequel l'organe de répartition des gaz est formé par un raccord (26) résistant aux influences thermiques.

12. Fond pour injection de gaz selon la revendication 11, dans lequel le raccord (26) peut être monté sur l'extrémité de sortie des gaz de la conduite d'admission des gaz (22) et comporte des moyens permettant de fixer au moins une pièce intercalaire (28).

13. Fond pour injection de gaz selon la revendication 11, dans lequel le raccord (26) est conçu d'une seule pièce avec l'extrémité de sortie des gaz de la conduite d'admission des gaz (22).

14. Fond pour injection de gaz selon la revendication 11, dans lequel le raccord (26) peut être fixé contre l'extrémité de sortie des gaz de la conduite d'admission des gaz (22) par vissage, par serrage ou par soudage avec ladite extrémité.

15. Fond pour injection de gaz selon la revendication 11, dans lequel le raccord (26) comporte une section de passage des gaz plus grande que celle de la conduite d'admission des gaz (22).

16. Fond pour injection de gaz selon la revendication 11, dans lequel la pièce intercalaire (28), au moins au nombre d'une, est conçue pour être montée sur le raccord (26) par enfichage, vissage ou serrage.

17. Fond pour injection de gaz selon la revendication 11, dans lequel le raccord (26) est conçu avec plusieurs orifices de sortie des gaz et la pièce intercalaire (28), au moins au nombre d'une, est conçue avec un nombre correspondant de barrettes (32, 34) qui, en position de montage, sont associées chacune à un orifice de sortie des gaz.

18. Fond pour injection de gaz selon la revendication 8, dans lequel la(es) pièce(s) intercalaire(s) (28) présente(nt) une forme cylindrique.

19. Fond pour injection de gaz selon la revendication 8, dans lequel la (les) pièce(s) intercalaire(s) (28) est(sont) formée(s) par plusieurs barrettes (32), qui s'étendent à une distance donnée les unes des autres à travers le revêtement intérieur (20) réfractaire, à partir d'un point de contact commun sur l'extrémité de sortie des gaz de la conduite d'admission des gaz (22) ou à partir de l'organe de répartition des gaz.

20. Fond pour injection de gaz selon la revendication 8, dans lequel la(es) pièce(s) intercalaire(s) (28) est(sont) formée(s) par plusieurs barrettes (32), qui s'étendent en forme de réseau à travers le revêtement intérieur (20) réfractaire, à partir d'un point de contact commun sur l'extrémité de sortie des gaz de la conduite d'admission des gaz (22) ou à partir de l'organe de répartition des gaz.

21. Fond pour injection de gaz selon la revendication 8, dans lequel la(es) pièce(s) intercalaire(s) (28) est(sont) formée(s) par plusieurs corps minces en forme de nappe plane ou de forme lamellaire.

22. Fond pour injection de gaz selon la revendication 21, dans lequel les corps comportent plusieurs découpes situées à une distance donnée les unes des autres.

23. Fond pour injection de gaz selon la revendication 22, dans lequel les découpes sont disposées selon le dessin d'un échiquier.

24. Fond pour injection de gaz selon la revendication 1, dans lequel la conduite d'admission des gaz (22) est réalisée en métal.

25. Fond pour injection de gaz selon la revendication 11, dans lequel le raccord (26) est réalisé en métal.

26. Fond pour injection de gaz selon la revendication 8, dans lequel la(es) pièce(s) intercalaire(s) (28) est(sont) réalisée(s) en papier, carton ou matière synthétique.

27. Fond pour injection de gaz selon la revendication 8, dans lequel la(es) pièce(s) intercalaire(s) (28) s'engage(nt) avec leurs extrémités libres au-dessus du revêtement intérieur (20) réfractaire.

28. Fond pour injection de gaz selon la revendication 1, réalisé en forme de pièce préfabriquée.

29. Fond pour injection de gaz selon la revendication 28, comprenant au moins une pièce de couplage (50) qui s'avance en saillie en direction de la paroi (12) contiguë du creuset.

30. Fond pour injection de gaz selon la revendication 29, dans lequel la pièce de couplage (50) est conçue de telle sorte que son extrémité libre se raccorde à la conduite d'admission des gaz (22) et ladite pièce est réalisée en forme de corps creux, dont l'extrémité opposée se raccorde directement ou indirectement aux canaux.
